# EUROPÄISCHE PATENTSCHRIFT

(11) **EP 0 189 767 B1**
(45) Veröffentlichungstag und Bekanntmachung des Hinweises auf die Patenterteilung: **10.08.1988**
(21) Anmeldenummer: 86100309.3
(22) Anmeldetag: 11.01.1986
(51) Int. Cl.: F02F 3/22, F02F 3/00, F16J 1/08

(54) **Ölgekühlter, mehrteiliger Tauchkolben für Hubkolbenbrennkraftmaschinen**
Oil cooled, multipart piston for reciprocating piston internal combustion engines
Piston à plusieurs parties, refroidi par de l'huile, pour moteurs à combustion interne à piston alternatif

(30) Priorität: 26.01.1985 DE 3502644
(43) Veröffentlichungstag der Anmeldung: 06.08.1986
(73) Patentinhaber: M.A.N. - B&W Diesel GmbH, 86153 Augsburg (DE)
(72) Erfinder: Lindner, Horst, D-8935 Fischach (DE); Gentscheff, Jordan, D-8900 Augsburg (DE)

(56) Entgegenhaltungen:
- CH-A- 75 489
- CH-A- 196 752
- DE-A- 1 526 598
- DE-A- 2 307 347
- DE-A- 2 919 638

## Beschreibung

Die Erfindung betrifft einen ölgekühlten, mehrteiligen Tauchkolben für Hubkolbenbrennkraftmaschinen mit Merkmalen, wie im Oberbegriff des Anspruchs 1 angegeben.

Ein derartiger ölgekühlter Tauchkolben ist aus der DE-A-1 526 598 bekannt. Dabei besteht das Kolbenunterteil aus Aluminium, während das Kolbenoberteil aus einem Stahlwerkstoff besteht. Ein solcher Kolben ist insbesondere wegen des aus Aluminium bestehenden Kolbenunterteiles für sehr hohe Zünddrücke nicht geeignet, weil die Deformation des Kolbenunterteiles unter den einwirkenden Zünddrücken sehr groß wird, was Kolbenfresser hervorrufen könnte. Man könnte diesem Nachteil zwar dadurch abhelfen, daß das Kolbenunterteil mit entsprechender Ovalität und Balligkeit hergestellt wird, so daß es die von der Einwirkung der Zünddrücke herrührende Deformation aufnehmen kann. Die auftretende Deformation eines solchermaßen gestalteten Kolbenunterteiles wirkt sich jedoch wieder nachteilig auf den Schmierölverbrauch aus, denn die Mantelfläche des Kolbenunterteils nimmt eine unrunde Form ein, infolgedessen an bestimmten Stellen der Zylinderwand mehr Schmieröl als notwendig vorhanden ist. Diesem Sachverhalt wird bei dem bekannten Kolben durch das Vorsehen mehrerer Ölabstreifringe Rechnung getragen, deren Funktion durch zu hohen Verschleiß eingeschränkt wird. Außerdem erweist sich die dort gegebene Art der Kühlöldurchschleusung von außen nach innen ebenfalls nicht als wirtschaftlich, weil ein kompliziert gestalteter Kolbenbolzen fur die Kühlölzuführung notwendig ist. Der Kolbenbolzen braucht mehrere Quer- und Längsbohrungen für die Kühlöldurchleitung. Ein solcher mit Quer- und Längsbohrungen durchsetzter Kolbenbolzen ist von seiner Tragfähigkeit her nicht für die Beherrschung hoher Zünddrücke geeignet.

Es ist daher Aufgabe der Erfindung, einen ölgekühlten Tauchkolben der eingangs genannten Art so weiterzubilden, daß er sich auch unter der Einwirkung hoher Zünddrücke in seiner Form nur unwesentlich deformiert, wobei insbesondere die Kolbenringpartie am Kolbenoberteil ihre zylindrische Form beibehalten und eine Ovalisierung des unteren Bereiches des Kolbenunterteils gegenüber dem oberen Bereich desselben weitestgehend verhindert werden soll; außerdem soll der zu schaffende Kolben eine günstigere Kühlölführung für eine beste Wirkung des durchzuschleusenden Kühlöles insbesondere im Hinblick auf eine Reduzierung der durchzusetzenden Ölmenge gestaltet sein; ferner soll der zu schaffende Kolben unter Vermeidung von einer Vielzahl von Schmierölabstreifringen bei gegebenem niedrigem Schmierölverbrauch eine solch günstige Schmierölregulierung ermöglichen, daß das anstehende Öl in jedem Fall so verteilbar ist, daß an Stellen des Kolbenumfangsbereiches, wo unbedingt Schmieröl erforderlich ist, z. B. an der Zylinderlauffläche im Bereich der Druck- und Gegendruckseite des Kolbens, intensiver geschmiert wird, als an anderen Umfangsstellen des Kolbens.

Diese Aufgabe ist erfindungsgemäß bei einem ölgekühlten Tauchkolben der eingangs genannten Art durch die im Kennzeichen des Anspruchs 1 angegebenen Merkmale gelöst. Vorteilhafte Ausgestaltungen dieser Lösung sind in den Unteransprüchen angegeben.

Dadurch, daß das Kolbenoberteil aus Sphäroguß bzw. Stahlmaterial, das Kolbenunterteil dagegen aus Grauguß bzw. Sphäroguß hergestellt ist, kann schon vom Material her auch später im Betrieb einwirkenden extrem hohen Belastungen Rechnung getragen werden. Den im Betrieb auf den Tauchkolben einwirkenden Zünddrücken wird außerdem durch die erfindungsgemäße domartige Gestaltung des Kolbenbolzentragstuhles, ferner die spezielle Abstützung des Kolbenoberteiles am Kolbenunterteil sowie die ebenfalls domartige Begrenzung des inneren Kühlraumes Rechnung getragen. Durch die erfindungsgemäße Kühlölfuhrung im Kolben wird nicht nur eine sehr günstige Kühlwirkung erzielt; durch entsprechende Verteilung der Überleitbohrungen zwischen dem inneren und äußeren Kühlraum, insbesondere durch unterschiedliche Abstände derselben mit einer entsprechenden Häufung sowie Größen- und Neigungsbemessung derselben, ist die im Kolbenoberteil wirkende ungleichmäßige Temperaturverteilung so günstig beeinflußbar, daß ungleichmäßige Deformationen des Kolbenbodens in radialer Richtung vermeidbar sind. Letzteres trägt in Verbindung mit der erfindungsgemäßen Abstützung des Kolbenoberteiles im Bereich von dessen biegeneutraler Zone dazu bei, daß dessen Außenwand auch unter der Einwirkung der thermischen und mechanischen Belastung weitestgehend zylindrisch bleibt.

Aus der DE-A-2 307 347 ist es prinzipiell bekannt, das Unterteil eines Kolbens, dessen Oberteil aus Stahl oder Stahlguß hergestellt ist, aus Kugelgraphitguß zu fertigen. Im übrigen liefert der aus drei Teilen zusammengesetzte Kolben mit einer fachwerkartigen Stützrippenstruktur und zwei getrennten Kühlsystemen für einen inneren und einen äußeren Kolbenkühlraum keine weiteren Anregungen im Hinblick auf den Erfindungsgegenstand.

Durch die erfindungsgemäße Gestaltung der Unterkante des Kolbenunterteiles wird außerdem in vorteilhafter Weise jener Effekt erreicht, daß auf der Druckseite des Tauchkolbens und dessen Gegendruckseite immer genügend Schmieröl an der Zylinderwand vorhanden ist, während in den restlichen Umfangsbereichen des Tauchkolbens, in denen keine so starke Schmierung erforderlich ist, das Schmieröl beim Abwärtsgang des Tauchkolbens weitestgehend von der Zylinderlauffläche abgestreift wird.

Nachstehend sind zwei Ausführungsbeispiele eines nach der Erfindung gestalteten ölkgekühlten Tauchkolbens anhand der Zeichnung näher beschrieben. In der Zeichnung zeigen:
Fig. 1 einen senkrecht zur Kolbenbolzenachse stehenden Querschnitt durch einen nach der Erfindung gestalteten ölgekühlten Tauchkolben,
Fig. 2 einen durch die Kolbenbolzenlängsachse gehenden Querschnitt durch den Tauchkolben gemäß Fig. 1.
Fig. 3 einen Querschnitt durch den Tauchkolben entlang der in Fig. 1 eingetragenen Schnittlinie 111 - 111.
Fig. 4 einen Teilquerschnitt durch einen anderen nach der Erfindung gestalteten Tauchkolben.

In den Figuren sind gleiche bzw. einander entsprechende Teile der dargestellten Tauchkolben mit gleichen Bezugszeichen versehen.

Der in der Zeichnung dargestellte ölgekühlte Tauchkolben besteht aus einem insgesamt mit 1 bezeichneten Kolbenunterteil und einem insgesamt mit 2 bezeichneten Kolbenoberteil. Das einstückige Kolbenoberteil 2 umfaßt einen Kolbenboden 3 sowie eine Außenwand 4 mit zylindrischer Außenfläche 5 und mehrere Ringnuten, in die Kolbenringe 6 eingesetzt sind. Beim Tauchkolben gemäß den Figuren 1 bis 3 setzt sich die Außenwand 4 des Kolbenoberteils 2 aus einem an den Kolbenboden 3 anschliessenden querschnittsstarken Wandteil 7 und einem an dessen Unterkante 8 anschließenden durchmesserschwächeren Wandteil 9 zusammen. Von der Unterkante 8 ausgehend ist in das querschnittsstarke Wandteil 7 der Außenwand 4 eine Hinterschneidung 10 mit einer kreiszylindrischen Zentrierfläche 11 und einer zur Kolbenachse senkrecht stehenden Anlagefläche 12 eingeformt. Mit dieser Anlagefläche 12 ist das Kolbenoberteil 2 auf der äußeren Stirnfläche 13 eines Tragbundes 14 abgestützt, der an der Oberseite eines mit 15 bezeichneten und ein Teil des Kolbenunterteils 1 bildenden Kolbenbolzentragstuhles angeformt ist. Über die kreiszylindrische Zentrierfläche 11 ist das Kolbenoberteil 2 bei diesem Ausführungsbeispiel in bezug auf das Kolbenunterteil 1 an einer dort am Tragbund 4 oben angeformten kreiszylindrischen Zentrierfläche 16 zentriert. Beim Tauchkolben gemäß Fig.4 dagegen ist an der Innenseite des Kolbenbodens 3 ein axial vorspringender Abstützbund 17 angeformt, der unten eine quer zur Kolbenlängsachse stehende Anlagefläche 18 aufweist. Mit dieser Anlagefläche 18 ist dieses Kolbenoberteil 2 auf der Stirnfläche 13 des Tragbundes 14 abgestützt. Außerdem ist dieses Kolbenoberteil 2 über die Unterkante 19 seiner Außenwand 4 auf der Oberkante 20 der generell mit 21 bezeichneten Außenwand des Kolbenunterteils 1 abgestützt. Zentriert ist dieses Kolbenoberteil 2 hier durch eine kreiszylindrische, koaxial zur Kolbenlängsachse angeordnete Außenfläche 22 eines die Oberkante 20 überragenden Zentrierbundes 23, an der die Außenwand 4 dieses Kolbenoberteils 2 mit ihrer im unteren Bereich kreiszylindrischen Innenfläche 24 anliegt.

Befestigt ist das Kolbenoberteil 2 am Kolbenunterteil 1 generell mittels mehrerer in der Zeichnung nur durch strichpunktierte Linien angedeuteter Spannschrauben 25.

Mit 26 ist ein Kolbenbolzen bezeichnet, der in einer den Kolbenbolzentragstuhl 15 im Kolbenunterteil 1 quer durchdringenden Lagerbohrung 27 verankert ist. Auf diesem Kolbenbolzen 26 sitzt eine Lagerhülse 28, deren Lage zwischen zur Kolbenlängsachse parallelen Fixierungsflächen 29, 30 sowie 31, 32 fixiert ist. Der Tauchkolben ist über den Kolbenbolzen 26 und die darauf sitzende Lagerhülse 28 an eine mit der nicht dargestellten Kurbelwelle einer Hubkolbenbrennkraftmaschine verbundene Pleuelstange 33 im Bereich des Pleuelstangenkopfes 34 angelenkt, wobei dieser Anschluß über eine den Pleuelstangenkopf 34 quer durchdringende, die Lagerhülse 28 umgreifende Aufnahmebohrung 35 hergestellt ist.

Mit 36 ist ein Vorsprung bezeichnet, der an der Oberseite 37 des Kolbenbolzentragstuhles 15 angeordnet und entweder - wie in den Figuren 1 bis 3 dargestellt - insgesamt einstückig mit letzterem ausgebildet oder - wie in Fig.4 dargestellt - nur in seinem unteren Teilstück einstückig mit dem Kolbenbolzentragstuhl 15 ausgebildet sein kann, wobei dann das obere Teilstück durch ein rohrförmiges Aufsatzstück 38 realisiert ist. Dieser Vorsprung 36, 38 ist ebenso wie der Kolbenbolzentragstuhl 15 insgesamt von einem zentralen, koaxial zur Kolbenlängsachse angeordneten Kühlöldurchtrittsloch 39 durchsetzt. Der Vorsprung 36, 38 ragt generell in den Bereich des Kolbenoberteils 2 hinein und begrenzt mit seiner Oberkante 40 den Kühlölfüllstand eines insgesamt mit 41 bezeichneten inneren Kühlraumes. Letzterer ist in seinem unteren Bereich von der Innenfläche 42 des Tragbundes 14, ferner der Oberseite 37 des Kolbenbolzentragstuhles 15 und der Außenfläche 43 des Vorsprungs 36, 38 sowie in seinem oberen Bereich durch eine Vertiefung im Kolbenoberteil 2 begrenzt. Dieser innere Kühlraum 41 steht über schräge, im Kolbenoberteil 2 ausgebildete Überleitbohrungen 44 mit einem insgesamt mit 45 bezeichneten äußeren Kühlraum in Verbindung, der sich sowohl im Kolbenoberteil 2 als auch im Kolbenunterteil 1, dort um den Tragbund 14 herum, erstreckt.

Das Kolbenoberteil 2 ist einstückig aus Sphäroguß bzw. Stahlmaterial hergestellt, während das Kolbenunterteil 1 ebenfalls einstückig aus Grauguß bzw. Sphäroguß hergestellt ist.

Der Tauchkolben ist für eine spezielle Art der Shaker-Kühlung ausgebildet; die Kühlölzuführung erfolgt dabei von der Pleuelstange 33 durch eine Zuführbohrung 46, einen Ringkanal 47 ₁1m die Lagerhülse 28 sowie eine Spritzbohrung 48 im Pleuelstangenkopf 34 aus durch das Kühlöldurchtrittsloch 39 hindurch in den inneren Kühlraum 41 hinein. Von dort aus gelangt das Kühlöl infolge der Kolbenbewegungen während des Betriebes durch die Überleitbohrungen 44 in den äußeren Kühlraum 45 und von dort aus über in seinem unteren Bereich angeordnete Austrittsöffnungen 49 in den Triebwerksraum der Hubkolbenbrennkraftmaschine zurück.

Der innere Kühlraum 41 ist durch einen domartigen Hohlraum gegeben, der radial außen durch eine entsprechend gekrümmte Formgebung der Innenwand 42 des Tragbundes 14, daran anschließend durch entsprechend fortführend gekrümmte Formgebung im Fall des Tauchkolbens von Fig. 1 bis 3 der Innenfläche 50 des querschnittsstarken Wandteiles 7 der Außenwand 4 des Kolbenoberteiles 2 bzw. im Fall des Tauchkolbens von Fig. 4 der Innenfläche 51 des Abstützbundes 17 und daran anschließend durch eine entsprechend fortgeführte Wölbung der Innenfläche 52 des Kolbenbodens 3 gebildet ist. Koaxial zur Kolbenlängsachse ist an der Innenfläche 52 des Kolbenbodens 3 eine Erhebung 53 vorhanden, die zu einer günstigen Einleitung und Verteilung des Kühlöles im inneren Kühlraum 41 beiträgt.

Der äußere Kühlraum 45 ist beim Tauchkolben gemäß Fig. 1 bis 3 im Bereich des Kolbenoberteils 2 einerseits durch mehrere am Umfang verteilte, bezüglich der Kolbenlängsachse leicht schräg stehend von der Unterkante 8 des querschnittsstarken Wandteils 7 der Außenwand 4 in letzteres eingeformte Sacklöcher 54 und andererseits durch einen ringförmigen Raum 55 gebildet, in den die Sacklöcher 54 ausmünden. In jedes Sackloch 54 mündet eine Überleitbohrung 44 ein, die im Bereich der Innenfläche 50 des querschnittsstarken Wandteils 7 vom inneren Kühlraum 41 abzweigt und schräg nach oben in das zugehörige Sackloch 54 nahe von dessen geschlossenem Ende einmündet. Der Raum 55 ist radial außen von der Innenfläche 56 des Querschnittsschwächeren unteren Wandteils 9 der Außenwand 4 des Kolbenoberteils 2 sowie radial Innen von der Außenfläche 57 des Tragbundes 14 und oben durch die Unterkante 8 des querschnittsstarken Wandteils 7 der Außenwand 4 des Kolbenoberteils 2 begrenzt. Im Anschluß an diesen so begrenzten Raum 55 setzt sich der äußere Kühlraum 45 nach unten innerhalb des Kolbenunterteils 1 durch einen ringförmigen Raum 58 fort, der bis zum Kolbenbolzentragstuhl 15 herabreicht.

Beim Tauchkolben gemäß Fig. 4 ist der äußere Kühlraum 45 im Bereich des Kolbenoberteils 2 durch ein ringförmiges oberes Kühlraumteil 59 gebildet, das außen von der Innenfläche 24 der Außenwand 4 des Kolbenoberteils 2, innen von der Außenfläche 60 des Abstützbundes 17 begrenzt und nach unten zu einem im Kolbenunterteil 1 vorhandenen unteren Kühlraumteil 61 hin offen ist, das ebenso wie beim Ausführungsbeispiel gemäß Fig. 1 bis 3 bis zum Kolbenbolzentragstuhl 15 herunterreicht.

Der Kolbenbolzentragstuhl 15 ist generell ebenso wie die Begrenzungswand des inneren Kühlraumes 41 domartig, also nach Art einer hohlkugelabschnittsförmigen Kuppel ausgebildet, und zwar so, daß er den innerhalb des Kolbenunterteiles 1 eine im wesentlichen runde Außenkontur 62 aufweisenden Pleuelstangenkopf 34 mit geringem Abstand umgibt. Außerdem weist dieser domartig geformte Kolbenbolzentragstuhl 15 beiderseits des Pleuelstangenkopfes 34, wie aus Fig. 2 ersichtlich, Lageraugen 63 und 64 auf, die von der Lagerbohrung 27 durchsetzt sind und zur Aufnahme der beiderseits des Pleuelstangenkopfes 34 vorstehenden Kolbenbolzenenden dienen. Im Bereich vor den äußeren Enden des jeweiligen Lagerauges 63 bzw. 64 ist die Außenwand 21 des Kolbenunterteils 1 jeweils von einem Durchbruch 65 bzw. 66 unterbrochen, durch den die Montage des Kolbenbolzens 26 erfolgt.

Der domartig ausgebildete Kolbenbolzentragstuhl 15 weist vorzugsweise eine im wesentlichen überall gleiche Wandstärke auf, so daß der im Kolbenunterteil 1 vorhandene Teil des äußeren Kühlraumes 45 partiell - wie aus Fig. 1 ersichtlich - bis in die Ebene des Kolbenbolzens 26 herunter reicht.

Der Vorsprung 36 und der ringförmige Tragbund 14, die beide an der Oberseite 37 des domartigen Kolbenbolzentragstuhles 15 angeformt sind, weisen vorzugsweise jeweils eine etwa dem Durchmesser des Kolbenbolzens 26 entsprechende Höhe auf.

Zwischen der Außenfläche 43 des Vorsprunges 36, 38 und der Innenseite 42 des Tragbundes 14 erstrecken sich an der Oberseite 37 des domartigen Kolbenbolzentragstuhles 15 mehrere am Umfang verteilt angeordnete Versteifungswülste 67.

Der ringförmige Tragbund 14 besitzt an seinem oberen Ende einen solchen Durchmesser, daß er das auf seiner ringförmigen Anlagefläche 13 aufliegende Kolbenoberteil 2 in dessen biegeneutraler Zone unterstützt.

Daruber hinaus sind generell jene Umfangsbereiche der Unterkante 68 des Kolbenunterteils 1 im Bereich axial unterhalb von den beiden Durchbrüchen 65 und 66 in der Außenwand 21 - wie aus Fig. 2 ersichtlich - scharfkantig als Ölabstreifkanten 69 ausgebildet, während die restlichen, im Bereich der Druck-und der Gegendruckseite des Tauchkolbens liegenden Umfangsbereiche der Unterkante 68 des Kolbenunterteiles 1 abgeschrägt bzw. gerundet als Ölförderflächen 70 ausgebildet sind. Durch diese spezielle Ausgestaltung der Unterkante 68 am Kolbenunterteil 1 wird

sichergestellt, daß im Bereich der Druckseite und der Gegendruckseite des Tauchkolbens immer ein ausreichender Schmierfilm zwischen der zylindrischen Außenfläche 71 des Kolbenunterteils 1 und der zugehörigen Zylinderwand gegeben ist, was durch die Ölförderflächen 70 sichergestellt wird, während in den restlichen Umfangsbereichen des Tauchkolbens, nämlich den Bereichen unterhalb der Durchbrüche 65 und 66, in denen naturgemäß wesentlich weniger Schmieröl benötigt wird, der an der Zylinderwand anhaftende Schmierölfilm durch die scharfkantigen Ölabstreifkanten 69 beim Kolbenabwärtsgang jeweils auf eine minimale Filmdicke reduziert wird. Hierdurch ergibt sich im Maschinenbetrieb eine erhebliche Ölverbrauchsreduzierung.

Der Radius der äußeren, der Außenkontur 62 des Pleuelstangenkopfes 34 benachbarten Begrenzungsfläche 72 ist vorzugsweise - wie aus Fig. 1 ersichtlich - etwas größer als der Radius der Außenkontur 62 des Pleuelstangenkopfes 34. Wie weiterhin aus Fig. 1 ersichtlich, ist der Eintrittsbereich des Kühlöldurchtrittsloches 39 keglig zum Pleuelstangenkopf 34 hin erweitert ausgebildet. Hierdurch sind ein einwandfreier Übertritt des die Spritzbohrung 48 im Pleuelstangenkopf 26 verlassenden Kühlöles in das Kühlöldurchtrittsloch 39 und eine günstige Weiterleitung des Kühlöles durch letzteres in den inneren Kühlraum 41 hinein sicherstellt.

Die Außenwand 4 am Kolbenoberteil 2 und die Außenwand 21 am Kolbenunterteil 1 sind beim Tauchkolben nach den Fig. 1 bis 3 in ihrer Bauhöhe vorzugsweise so aufeinander abgestimmt, daß nach Verbindung von Kolbenoberteil 2 und Kolbenunterteil 1 zwischen der ebenen Unterkante 73 der Außenwand 4 des Kolbenoberteils 2 und der ebenen Oberkante 74 der Außenwand 21 des Kolbenunterteils 1 ein Ringspalt 75 frei bleibt, durch den vom untersten, der am Kolbenoberteil 2 angeordneten Kolbenringe 6 von der Zylinderwand abgestreiftes Öl in den äußeren Kühlraum 45 eintreten kann.

Der domartig ausgebildete Kolbenbolzentragstuhl 15 ist - wie aus Fig. 1 ersichtlich - etwa in Höhe einer die Kolbenbolzenlängsachse beinhaltenden Kolbenquerebene mit der Außenwand 21 des Kolbenunterteils 1 verbunden.

Durch die erfindungsgemäßen Merkmale und insbesondere deren kombinatorische Vereinigung in einem Tauchkolben ist sichergestellt, daß auch bei höchsten Zünddrücken in der Größenordnung von beispielsweise 180 bar eine einwandfreie Funktion des Tauchkolbens erzielbar ist. Insbesondere durch die Abstützung des Kolbenoberteils 2 in biegeneutraler Zone in Verbindung mit der domartigen Ausbildung des Kolbenbolzentragstuhls 15 und der domartigen Begrenzung des inneren Kühlraumes 41 ist sichergestellt, daß die auf den Tauchkolben im Maschinenbetrieb einwirkenden Zünddrücke in bestmöglicher Weise über den Tragbund 14 und den Kolbenbolzen 76 in die Pleuelstange 33 eingeleitet werden können und zwar so, daß die Zylindrizität und Koaxialität der Außenwand 4 des Kolbenoberteils 2 sowie der Außenwand 21 des Kolbenunterteils 1 weitestgehend erhalten bleiben. Durch die erfindungsgemäße Art der Kühlölführung, insbesondere im Kolbenoberteil 2, wird außerdem eine intensive Kühlung desselben sichergestellt. Negative Einflüsse durch die Maschinenbetrieb herrschenden Temperaturen auf die Form des Kolbenoberteils 2 sind deshalb auch durch die Art der Kühlmittelführung im Kolbenoberteil weitestgehend vermeidbar.

## Patentansprüche

1. Ölgekühlter Tauchkolben, der aus einem einstückigen Kolbenunterteil (1) und einem einstückig aus Stahlmaterial gefertigten Kolbenoberteil (2), das aus einem Kolbenboden (3) und einer Außenwand (4) mit in Ringnuten eingesetzten Kolbenringen (6) besteht, zusammengesetzt ist und über einen Kolbenbolzen (26), der mit seinen Enden in an einem Kolbenbolzentragstuhl (15) im Kolbenunterteil (1) vorgesehenen Lageraugen (63, 64) in einer dieses quer durchdringenden Lagerbohrung (27) verankert ist, an eine mit der Kurbelwelle einer HubkolbenBrennkraftmaschine verbundene Pleuelstange (33) angelenkt ist, wobei das Kolbenoberteil (2) mit einer an der Stirnseite eines einzigen vom Kolbenboden (3) abgesetzten, von der Außenwand (4) durch einen äußeren Kolbenkühlraum (45) getrennten Abstützbundes (7, 17) befindlichen Anlagefläche (12) auf der Stirnfläche (13) eines oben am Kolbenbolzentragstuhl (15) angeformten, ringförmigen Tragbundes (14) abgestützt und über eine kreiszylindrische Zentrierfläche (11) in bezug auf das Kolbenunterteil (1) durch eine dort vorhandene Zentrierfläche (16) zentriert sowie mittels mehrerer Spannschrauben (25) mit letzterem verbunden ist, wobei ferner an der Oberseite des Kolbenbolzentragstuhles (15) ein ebenso wie letzterer von einem zentralen, zur Kolbenlängsachse koaxialen Kühlöldurchtrittsloch (39) durchsetzter Vorsprung (36, 38) angeordnet ist, der in den Bereich des Kolbenoberteils (2) hineinragt und mit seiner Oberkante (40) den Kühlölfullstand eines inneren Kühlraumes (41) begrenzt, der als domartiger Hohlraum in seinem unteren Bereich von der gekrümmten Innenfläche (42) des Tragbundes (14), der Oberseite (37) des Kolbenbolzentragstuhles 15 und der Außenfläche (43) des Vorsprunges (36, 38) sowie in seinem oberen Bereich durch eine gekrümmte Innenfläche (50, 51) im Kolbenoberteil (2) und eine daran anschließend weitergeführte Wölbung der Innenfläche (52) des Kolbenbodens (3) begrenzt ist und außerdem über schräge Überleitbohrungen (44) im Kolbenoberteil (2) mit dem äußeren Kühlraum (45) in Verbindung steht, der sich sowohl im Kolbenoberteil (2) als auch im Kolbenunterteil (1), dort um den Tragbund (14) herum erstreckt, dadurch gekennzeichnet,
daß das Kolbenoberteil (2) aus Sphäroguß bzw. Stahlmaterial und das Kolbenunterteil (1) aus Grauguß bzw. Sphäroguß hergestellt ist,
daß der Tauchkolben für eine Shaker-Kühlung ausgebildet ist, mit einer Kühlölzuführung von der Pleuelstange (33) aus durch das Kühlöldurchtrittsloch (39) in den inneren Kühlraum (41) hinein, einer Kühlölweiterleitung durch die Uberleitbohrungen (44) in den äußeren Kühlraum (45) und von dort über Austrittsöffnungen (49) in den Triebwerksraum zurück,
daß der Kolbenbolzentragstuhl (15) am Kolbenunterteil (1) ebenfalls domartig etwa nach Art einer hohlkugelabschnittsförmigen Kuppel ausgebildet ist und den innerhalb des Kolbenunterteils (1) eine im wesentlichen runde Außenkontur (62) aufweisenden Pleuelstangenkopf (34) mit geringem Abstand umgibt,
daß der oben am domartigen Kolbenbolzentragstuhl (15) angeordnete ringförmige Tragbund (14) das an dessen Stirnfläche (13) mit seiner ringförmigen Anlagefläche (12, 18) aufliegende Kolbenoberteil (2) in dessen biegeneutraler Zone unterstützt, daß der zentrale Vorsprung (36) und der ringförmige Tragbund (14), die beide an der Oberseite des domartigen Kolbenbolzentragstuhles (15) angeformt sind, jeweils eine etwa dem Durchmesser des Kolbenbolzens (26) entsprechende Höhe aufweisen,
daß jene Umfangsbereiche der Unterkante (68) des Kolbenunterteils (1), die im Bereich axial unterhalb von die Montage des Kolbenbolzens (26) ermöglichenden Durchbrüchen (65, 66) der Außenwand (21) liegen, scharfkantig als Ölabstreifkanten (69) ausgebildet sind, während die restlichen, im Bereich der Druck- und Gegendruckseite des Tauchkolbens liegenden Umfangbereiche der Unterkante (68) des Kolbenunterteils (1) abgeschrägt bzw. gerundet als Ölförderflächen (70) ausgebildet sind.

2. ÖlgekühlterTauchkolben nach Anspruch 1, dadurch gekennzeichnet, daß der Radius der äußeren, der Außenkontur (62) des Pleuelstangenkopfes (34) benachbarten Außenfläche (72) des domartigen Kolbenbolzentragstuhles (15) etwas größer als der Radius der Außenkontur (62) des Pleuelstangenkopfes (34) ist.

3. Ölgekühlter Tauchkolben nach Anspruch 1, dadurch gekennzeichnet, daß der domartige Kolbenbolzentragstuhl (15) etwa in Höhe einer die Kolbenbolzenlängsachse beinhaltenden Kolbenquerebene mit der Außenwand (21) des Kolbenunterteils (1) verbunden ist.

4. Ölgekühlter Tauchkolben nach Anspruch 1, dadurch gekennzeichnet, daß der domartige Kolbenbolzentragstuhl (15) eine im wesentlichen überall gleiche Wandstärke aufweist.

5. Ölgekühlter Tauchkolben nach Anspruch 1, dadurch gekennzeichnet, daß sich zwischen der Außenfläche (43) des zentralen Vorsprunges (36) und der Innenfläche (42) des Tragbundes (14) und der Oberseite (37) des domartigen Kolbenbolzentragstuhles (15) mehrere Versteifungswülste (67) erstrecken.

6. Ölgekühlter Tauchkolben nach Anspruch 1, dadurch gekennzeichnet, daß der Eintrittsbereich des den zentralen Vorsprung (36) und die Wand des domartigen Kolbenbolzentragstuhles (15) durchsetzenden Kühlöldurchtrittsloches (39) keglig zum Pleuelstangenkopf (26) hin erweitert ausgebildet ist.

7. Ölgekühlter Tauchkolben nach Anspruch 1, dadurch gekennzeichnet, daß der äußere Kühlraum (45) im Bereich des Kolbenoberteils (2) einerseits durch mehrere am Umfang verteilte, bezüglich der Kolbenlängsachse leicht schräg stehend von unten her in ein querschnittsstarkes Wandteil (7) der Außenwand (4) des Kolbenoberteils (2) eingeformte Sacklöcher (54), in welch jedes derselben eine der Überleitbohrungen (44) einmündet, und andererseits durch einen ringförmigen Raum (55) gebildet ist, in den die Sacklöcher (54) ausmünden und der außen von der Innenfläche (56) eines querschnittsschwächeren unteren Wandteils (9) der Außenwand (4) sowie innen von der Außenwand (57) des Tragbundes (14) und oben durch die Unterkante (8) des querschnittsstarken Wandteils (7) begrenzt ist.

8. Ölgekühlter Tauchkolben nach den Ansprüchen 1 und 7, dadurch gekennzeichnet, daß nach Verbindung von Kolbenoberteil (2) und Kolbenunterteil (1) zwischen der ebenen Unterkante (73) der Außenwand (4) des Kolbenoberteils (2) und der ebenen Oberkante (74) der Außenwand (21) des Kolbenunterteils (1) ein Ringspalt (75) frei bleibt, durch den vom untersten der am Kolbenoberteil (2) angeordneten Kolbenringe (6) von der Zylinderwand abgestreiftes Öl in den äußeren Kühlraum (45) eintreten kann.

9. Ölgekühlter Tauchkolben nach Anspruch 1, dadurch gekennzeichnet, daß der äußere Kühlraum (45) im Bereich des Kolbenoberteils (2) durch ein ringförmiges oberes Kühlraumteil (59) gebildet ist, das außen von der Innenfläche (24) der Außenwand (4) des Kolbenoberteils (2), innen von der Außenfläche (60) eines unten die Anlagefläche (18) aufweisenden ringförmigen Abstützbundes (17) begrenzt und nach unten zu einem im Kolbenunterteil (1) vorhandenen unteren Kühlraumteil (61) hin offen ist, wobei in diesem Fall das Kolbenoberteil (2) nicht nur über die unten am Abstützbund (17) vorhandene Anlagefläche (13) auf dem Tragbund (14), sondern auch noch über die Unterkante (19) der Außenwand (4) des Kolbenoberteils (2) auf der Oberkante (20) der Außenwand (21) des Kolbenunterteils (1) abgestützt und in diesem Bereich durch eine dort vorhandene kreiszylindrische Zentrierfläche (22) in bezug auf letzteres zentriert ist.

## Claims

1. Oil-cooled plunger piston which is composed of a one-piece lower piston part (1) and an upper piston part (2) made in one piece from steel material, which comprises a piston base (3) and an outer wall (4) with piston rings (6) inserted into annular grooves (6), and is pivoted to a connecting rod (33) connected to the crankshaft of a reciprocating piston internal combustion engine by means of a piston pin (26) which is anchored by its ends in bearing bosses (63, 64) provided on a piston pin carrier seat (15) in the lower piston part (1), in a bearing bore (27) transversely penetrating it, the upper piston part (2) being supported on the end surface (13) of an annular carrier collar (14) formed on the top of the piston pin carrier seat (15) with a bearing surface (12) on the end face of a single support collar (7, 17), spaced from the piston base (3) and separated from the outer wall (4) by an outer piston cooling chamber (45), and, by means of a circular cylindrical centering surface (11), centred with respect to the lower piston part (1) by a centering surface (16) provided on it, and connected to the latter by means of several tightening screws (26), with in addition a projection (36, 38) arranged on the top side of the piston pin carrier seat (15) and like it penetrated by a central cooling oil passage (39) coaxial to the longitudinal axis of the piston, which projection projects into the area of the upper piston part (2) and with its upper edge (40) defines the cooling oil filling level of an inner cooling chamber (41) which, as a dome-like hollow chamber, is bounded in its lower region by the curved inner surface (42) of the carrier collar (14), the upper side (37) of the piston pin carrier seat (15) and the outer surface (43) of the projection (36, 38), and in its upper region by a curved inner surface (50, 51) in the upper piston part (2) and an adjacent continuation arch in the inner surface (52) of the piston base (3), and in addition is connected by means of inclined transfer bores (44) in the upper piston part (2) to the outer cooling chamber (45) which extends both in the upper piston part (2) and also in the lower piston part (1) round the carrier collar (14), characterised in that
- the upper piston part (2) is made of spheroidal graphite iron or steel material and the lower piston part (1) of grey cast iron or spheroidal graphite iron,
- the plunger piston is formed for a shaker- cooling, with a cooling oil supply from the connecting rod (33) through the cooling oil passage (39) into the inner cooling chamber (41), transmission of the cooling oil through the transfer bores (44) into the outer cooling chamber (45) and from there via outlet apertures (49) back into the motor chamber,
- the piston pin carrier seat (15) on the lower piston part (1) is constructed also dome-shaped approximately like a hollow spherical sectional dome, and with a small clearance surrounds the connecting rod head (34) (1) which has a substantially round outer contour (62) inside the lower piston part (1),
- the annular carrier collar (14) arranged at the top of the dome-like piston pin carrier seat (15) supports the upper part of the piston (2) in its neutral bending zone resting on the end face (13) of the collar with its annular bearing surface (12, 18),
- the central projection (36) and the annular carrier collar (14), which are both formed on the upper side of the dome-like piston pin carrier seat (15), each have a height which corresponds approximately to the diameter of the piston pin (26),
- those peripheral areas of the lower edge (68) of the lower piston part (1) which lie in the region axially below apertures (65, 66) of the outer wall (21) which allow mounting of the piston pin (26) are made with sharp edges as oil stripping edges (69), whilst the other peripheral areas of the lower edge (68) of the lower piston part (1) lying in the region of the pressure and counterpressure side of the plunger piston are bevelled or rounded as oil supplying surfaces (70).

2. Oil cooled plunger piston according to claim 1, characterised in that the radius of the outer external surface (72) of the dome-like piston pin carrier seat (15) adjacent to the outer contour (62) of the connecting rod head (34) is somewhat larger than the radius of the outer contour (62) of the connecting rod head (34).

3. Oil-cooled plunger piston according to claim 1, characterised in that the dome-like piston pin carrier seat (15) is connected to the outer wall (21) of the lower piston part (1) approximately on a level with a plane transverse to the piston and containing the longitudinal axis of the piston pin.

4. Oil-cooled plunger piston according to claim 1, characterised in that the dome-like piston pin carrier seat (15) has a substantially uniform wall thickness.

5. Oil-cooled plunger piston according to claim 1, characterised in that several reinforcement beads (67) extend between the outer surface (43) of the central projection (36) and the inner surface (42) of the carrier collar (14) and the upper side of the dome-like piston pin carrier seat (15).

6. Oil-cooled plunger piston according to claim 1, characterised in that the inlet region of the cooling oil aperture (39) passing through the central projection (36) and the wall of the dome-like piston pin carrier seat (15) has a conical shape widening out towards the connecting rod head (26).

7. Oil-cooled plunger piston according to claim 1, characterised in that the outer cooling chamber (45) is constituted in the region of the upper piston part (2) on the one hand by several blind holes (54) distributed around the circumference and located so as to be slightly inclined from the bottom upwards with respect to the longitudinal axis of the piston and formed in a thick cross-section part (7) of the outer wall (4) of the upper part of the piston (2), into each of which blind holes one of the transfer bores (44) leads, and on the other hand by an annular chamber (55), into which the blind holes (54) lead out and which is bounded on the outside by the inner surface (56) of a lower, thinner cross-section part (9) of the outer wall (4) and on the inside by the outer wall (57) of the carrier collar (14) and at the top by the lower edge (8) of the wall part (7) of thick cross-section.

8. Oil-cooled plunger piston according to claims 1 and 7, characterised in that after the upper piston part (2) and the lower piston part (1) are connected there remains, between the flat lower edge (73) of the outer wall (4) of the upper piston part (2) and the flat upper edge (74) of the outer wall (21) of the lower piston part (1), an annular gap (75) through which oil stripped from the cylinder wall by the lowermost of the piston rings (6) arranged on the upper piston part (2) can enter the outer cooling chamber (45).

9. Oil-cooled plunger piston according to claim 1, characterised in that the outer cooling chamber (45) in the region of the upper piston part (2) is constituted by an annular upper cooling chamber part (59) which is bounded on the outside by the inner surface (24) of the outer wall (4) of the upper piston part (2) and on the inside by the outer surface (60) of an annular support collar (17) having the bearing surface (18) at the bottom and is open at the bottom towards a lower cooling chamber portion (61) which is present in the lower piston part (1), the upper piston part (2) resting in this case not only via the bearing surface (13) present at the bottom of the support collar (17) on the carrier collar (14), but also via the lower edge (19) of the outer wall (4) of the upper piston part (2) on the upper edge (20) of the outer wall (21) of the lower piston part (1), and being centred in this region with respect to the lower piston part by a circular cylindrical centering surface (22) present there.

## Revendications

1. Piston plongeur refroidi par huile, qui se compose d'une partie inférieure monobloc (1) et d'une partie supérieure monobloc (2), réalisée en un matériau aciéré et comportant un fond de piston (3) et une partie extérieure (4) pourvue de gorges dans lesquelles sont logés des segments de piston (6), le piston étant articulé sur une bielle (33), reliée au vilebrequin d'un moteur à combustion interne à pistons alternatifs, par l'intermediaire d'un pivot (26), qui est engagé par ses extrémités dans des oeillets d'appui (63, 64) prévus dans un support de pivot (15) de la partie inférieure (1) du piston, de façon à passer dans un alésage de palier (27) traversant le support, la partie supérieure (2) du piston est soutenue, au moyen d'une surface d'appui (12) se trouvant sur le côté frontal d'un seul collet d'appui (7, 17), décalé par rapport au fond (3) du piston et séparé de la paroi extérieure (4) par un volume extérieur de refroidissement (45) du piston, contre la surface frontale (13) d'un collet.porteur (14) de forme annulaire qui est placé en haut sur le support de pivot de piston (15) et étant centrée, par l'intermédiaire d'une surface de centrage de forme cylindrique circulaire (11) par rapport à la partie inférieure (1) du piston au moyen d'une surface de centrage (16) prévue en cet endroit et étant reliée à celle-ci au moyen de plusieurs vis de serrage (25), tandis qu'il est en outre prévu sur le côté supérieur du support de pivot de piston (15) une saillie (36, 38) traversée comme ce dernier par un trou (39) de passage d'huile de refroidissement, disposé de façon centrée et coaxialement par rapport à l'axe longitudinal du piston, ladite saillie pénétrant dans la zone de la partie supérieure de piston (2) et délimitant par son bord supérieur (40) le niveau de remplissage en huile de refroidissement d'un volume intérieur de refroidissement (41), qui est délimité comme une cavité en forme de dôme dans sa zone inférieure par la surface intérieure incurvée (42) du collet porteur (14), le côté supérieur (37) du support de pivot de piston (15) et la surface extérieure (43) de la saillie (36, 38 ), ainsi que dans sa zone supérieure par une surface intérieure incurvée (50, 51) de la partie supérieure de piston (2) et par une zone incurvée, placée à la suite de ladite surface, de la surface intérieure (52) du fond de piston (3), et qui est en outre relié, par l'intermédiaire de trous inclinés de communication (44) ménagés dans la partie supérieure de piston (2), avec le volume extérieur de refroidissement (45), qui s'étend d'une part dans la partie supérieure de piston (2) et d'autre part dans la partie inférieure de piston (1), en entourant dans celle-ci le collet porteur (14), caractérisé en ce que:
- la partie supérieure de piston (2) est réalisée en fonte à graphite sphéroïdal ou en un matériau aciéré et la partie inférieure de piston (1) est réalisée en fonte grise ou en fonte à graphite sphéroïdal,
- le piston plongeur est conçu pour un système de refroidissement de type Shaker, comportant une arrivée d'huile de refroidissement dans la bielle (33) de façon que l'huile pénètre par le trou de passage d'huile de refroidissement (39) dans le volume intérieur de refroidissement (41), l'huile parvenant ensuite par l'intermédiaire des trous de communication (44) dans le volume extérieur de refroidissement (45) et revenant ensuite par l'intermédiaire d'orifices de sortie (49) dans le carter du moteur,
- le support de pivot de piston (15) prévu dans la partie inférieure (1) du piston est profilé également en forme de dôme à peu près à la manière d'une coupole en forme de partie de sphère creuse et il entoure à une légère distance à l'intérieur de la partie inférieure (1) du piston une tête de bielle (34) ayant un contour extérieur (62) sensiblement circulaire,
- le collet porteur (14) de forme annulaire qui est disposé en haut sur le support de pivot de piston (15) en forme de dôme soutient la partie supérieure (2) du piston, s'appuyant contre sa surface frontale (13) par sa surface d'appui (12, 18) de forme annulaire, dans sa zone neutre en flexion,
- la saillie centrale (36) et le collet porteur de forme annulaire (14), qui sont tous deux formés sur le côté supérieur du support de pivot de piston (15) en forme de dôme, ont chacun une hauteur correspondant à peu près au diamètre du pivot de piston (26),
- chacune des zones périphériques du bord inférieur (68) de la partie inférieure (1) du piston, qui sont situées dans une zone placée axialement en dessous d'évidements (65, 66) de la paroi extérieure (21) permettant le montage du pivot de piston (26), sont réalisées avec des arêtes vives comme des arêtes de raclage d'huile (69) tandis que les zones périphériques restantes du bord inférieur (68) de la partie inférieure (1) du piston, qui sont situées du côté en pression et du côté en contre-pression du piston plongeur, sont biseautées ou arrondies comme des surfaces de refoulement d'huile (70).

2. Piston plongeur refroidi par huile selon la revendication 1, caractérisé en ce que le rayon de la surface extérieure (72), adjacente au contour extérieur (62) de la tête de bielle (34), du support de pivot de piston (15) en forme de dôme est un peu plus grand que le rayon du contour extérieur (62) de la tête de bielle (34).

3. Piston plongeur refroidi par huile selon la revendication 1, caractérisé en ce que le support de pivot de piston (15) en forme de dôme est relié, à peu près à la hauteur d'un plan transversal du piston passant par l'axe longitudinal du pivot de piston, avec la paroi extérieure (21) de la partie inférieure (1) du piston.

4. Piston plongeur refroidi par huile selon la revendication 1, caractérisé en ce que le support de pivot de piston (15) en forme de dôme a une épaisseur de paroi qui est dans l'essentiel la même partout.

5. Piston plongeur refroidi par huile selon la revendication 1, caractérisé en ce qu'il est prévu plusieurs bourrelets de renforcement (67) qui s'étendent entre la surface extérieure (43) de la saillie centrale (36), la surface intérieure (42) du collet porteur (14) et le côté supérieur (37) du support de pivot de piston (15) en forme de dôme.

6. Piston plongeur refroidi par huile selon la revendication 1, caractérisé en ce que la zone d'entrée du trou (39) de passage d'huile de refroidissement, traversant la saillie centrale (36) et la paroi du support de pivot de piston (15) en forme de dôme, est élargie avec un profil conique en direction de la tête de bielle (26).

7. Piston plongeur refroidi par huile selon la revendication 1, caractérisé en ce que le volume extérieur de refroidissement (45) est constitué dans la zone de la partie supérieure (2) du piston d'une part par plusieurs trous borgnes (54) répartis sur la périphérie, s'étendant légèrement en oblique par rapport à l'axe longitudinal du piston et formés à partir du bas dans une portion (7), renforcée en section droite, de la paroi extérieure (4) de la partie supérieure (2) du piston et dans chacun desquels débouche un des trous de communication (44), et d'autre part par un volume (55) de forme annulaire dans lequel débouchent les trous borgnes (54) et qui est délimité extérieurement par la surface intérieure (56) d'une partie inférieure (9), de section affaiblie, de la paroi extérieure (4) et intérieurement par la paroi extérieure (57) du collet porteur (14), et en outre en haut par le bord inférieur (8) de la partie de paroi (7) de section renforcée.

8. Piston plongeur refroidi par huile selon les revendications 1 et 7, caractérisé en ce que, après liaison de la partie supérieure (2) avec la partie inférieure (1) du piston, il subsiste entre le bord inférieur plan (73) de la paroi extérieure (4) de la partie supérieure de piston (2) et le bord supérieur plan (74) de la paroi extérieure (21) de la partie inférieure de piston (1), un intervalle annulaire (75) par lequel de l'huile, qui a été raclée à partir de la paroi supérieure par le segment de piston (6) qui est placé complètement en bas sur la partie supérieure de piston (2), peut pénétrer dans le volume extérieur de refroidissement (45).

9. Piston plongeur refroidi par huile selon la revendication 1, caractérisé en ce que le volume extérieur de refroidissement (45) est constitué, dans une zone de la partie supérieure (2) du piston, par une portion supérieure de volume de refroidissement (59) de forme annulaire, qui est délimitée extérieurement par la surface intérieure (24) de la paroi extérieure (4) de la partie supérieure de piston (2), et intérieurement par la surface extérieure (60) d'un collet d'appui (17) de forme annulaire, comportant en bas la surface d'appui (18), et qui est ouvert vers le bas en direction d'une portion inférieure de volume de refroidissement (61) existant dans la partie inférieure (1) du piston, et en ce que dans ce cas la partie supérieure (2) du piston est soutenue non seulement par l'intermédiaire de la surface d'appui (13), existant en bas sur le collet d'appui (17), sur le collet porteur (14) mais également en outre, par l'intermédiaire du bord inférieur (19) de la paroi extérieure (4) de la partie supérieure de piston (2), contre le bord supérieur (20) de la paroi extérieure (21) de la partie inférieure de piston (1) et est centrée dans cette zone, au moyen d'une surface de centrage (22) de forme cylindrique circulaire, par rapport à cette dernière.
